# EUROPÄISCHE PATENTANMELDUNG

(11) **EP 2 904 943 A1**
(43) Veröffentlichungstag der Anmeldung: **12.08.2015**
(21) Anmeldenummer: 14004459.5
(22) Anmeldetag: 31.12.2014
(51) Int. Cl.: A47C 7/00, A47C 9/02

(54) **Sitzmöbel, insbesondere Bürostuhl**

(30) Priorität: 14.01.2014 DE 102014000379
(71) Anmelder: Mankau, Dieter, 60316 Frankfurt am Main (DE)
(72) Erfinder: Mankau, Dieter, 60316 Frankfurt am Main (DE)

(57) **Zusammenfassung**

Bei einem Stuhl, insbesondere Bürostuhl, der eine in der Höhe verstellbare Stuhlsäule (1), besitzt, an der zwei Kufen (4,4") befestigt sind, an denen mindestens zwei Laufrollen (5,6,5",6"), angeordnet sind, die bei einem nicht belasteten Stuhl, aus der, der dem Boden zugewanden Unterseite der Kufen (4,4"), durch Federkraft herausgedrückt werden und bei Belastung durch die sitzende Person wieder federnd eintauchen und der Stuhl erst dann wieder auf den Laufrollen (5,6,5",6") bewegt werden kann, wenn die darauf sitzende Person eine Gewichtsentlastung vornimmt.

## Beschreibung

Bekannt ist, dass Bürodrehstühle mit Rollen ausgestattet sind, die eine richtungsunabhängige Bewegung des Bürostuhls im Raum ermöglicht. Bekannt sind auch Büroarbeitsstühle die zwei Kufen besitzen, die für eine Kipp- bzw. Schaukelfunktion des Büroarbeitsstuhls ausgelegt sind. Der Nachteil gegenüber Bürostühlen mit Rollen ist, dass sie über kein Fahrwerk verfügen, dass dem Benutzer sowohl im Sitzen als auch im unbesetzten Zustand, die Möglichkeit bietet ohne besonderen Kraftaufwand den Büroarbeitsstuhl frei im Raum zu bewegen.

Der praktische - ergonomische Vorteil eines Bürostuhls mit Kipp - und Schaukelfunktion gegenüber technisch komplexen Bürodrehstühlen ist, dass sich der natürliche Bewegungsraum des Menschen mit der technisch angebotenen Lösung bzw. der vorliegenden Kinematik optimal ergänzt. Der Greifraum vergrößert sich durch die Kippfunktion und eine aufwendige verstellbare Rückenlehne kann entfallen, da die Rückenlehnenneigung über die Schaukelfunktion realisiert wird.

Um die eingeschränkte Mobilität gegenüber Bürodrehstühlen mit Laufrollen aufzuheben, wird erfindungsgemäß vorgeschlagen, ein lastabhängiges Rollenfahrwerk an oder in den beiden Kufen zu integrieren, dass bei einem unbelasteten Zustand des Sitzmöbels mit seinen Laufrollen aus der dem Boden berührenden Kufenebene durch Federkraft herausgedrückt wird und bei Belastung durch die sitzende Person wieder federnd eintauchen kann. Die Rollen kommen erst dann zum Eingriff, wenn die darauf sitzende Person eine Gewichtsentlastung vornimmt.

Abhängig von der Nutzung und der Bauart des Sitzmöbels sind unterschiedliche technische Lösungen für ein lastabhängiges Rollenfahrwerk vorgesehen. Bei einem Büroarbeitsstuhl mit hohem Gewicht, ist es vorteilhaft ein lastabhängiges Rollenfahrwerk mit vier Lenkrollen einzusetzen. Bei leichten Büroarbeitsstühlen oder Sitzmöbeln kann das Rollenfahrwerk aus Rädern, Kugel - oder Tragrollen gebildet werden. Die in der Federhärte einstellbaren Rollenfahrwerke, mit denen das gewichtsabhängige Eintauchen des Rollenfahrwerks festgelegt wird, haben für den Benutzer des Bürostuhls den Vorteil, dass er seine individuellen Parameter im Umgang mit dem Bürostuhl, mit wie viel Gewichtsanteilen, bezogen auf sein eigenes Körpergewicht das Rollenfahrwerk wegtauchen soll, selbst bestimmen kann.

Eine lastabhängige Grundeinstellung des Rollenfahrwerks bzw. das zusätzliche notwendige Gewicht zum Gewicht des Bürostuhls selbst, das ein Versenken der Rollen sowie einen störungsfreien Betrieb unabhängig des Gewichts der auf dem Bürostuhl sitzenden Person garantiert, bewegt sich zwischen ca. 5 und 10kg. Diese Werte können bei schwereren Personen deutlich überschritten werden, da ein größeres Gewicht auf dem Bürostuhl die störenden Einflüsse, die durch den ständigen Bodenkontakt der Rollen auf den Bodenbelag durch die vorhandenen Federdruckwerte gegeben sind, reduziert.

Individuell kann dieser gewichtsabhängige Wert knapp unter dem eigenen Körpergewicht liegen, wenn der Benutzer die leichte Störung der Schaukelbewegung durch den ständigen Rollenkontakt mit dem Boden akzeptiert. Der Vorteil ist, dass er bereits bei einer geringen Gewichtsreduzierung, wie eine leichte körperliche Entlastung auf dem Stuhl, die Laufrollen zum Einsatz bringt und dadurch noch im Sitzen den Stuhl in alle Richtungen frei bewegen kann.

Große Kugelleichtlaufrollen mit mittlerer Shore-Härte sind für leichte Stühle vorgesehen, da sie nur das Eigengewicht des Bürostuhls tragen müssen. Aus Kostengründen besteht die Möglichkeit, dass durch den technischen Aufbau der einzelnen Räder oder Tragrollen selbst z.B. durch die Verwendung eines integrierten Gummi-Pufferrings zwischen Achse und Lauffläche die entsprechende Einsinktiefe und Tragfähigkeit, unter Berücksichtigung des Eigengewichtes des Sitzmöbels, erfolgen kann. In diesem Zusammenhang sollte, da für die einzelnen Rollen eine variable Härteeinstellung der Federwirkung nicht gegeben ist, ein größerer Unterschied zwischen dem Eigengewicht des Sitzmöbels und der Federkraft für das herausfahren bzw. für die Tragfähigkeit der Rollen gewählt werden.

Der Achsabstand der Laufrollen zueinander, die Ausfahrtiefe und die eingestellte Federkraft sind so aufeinander abzustimmen, dass die Kipp- und Schaukelbewegung nicht beeinträchtigt wird. Die Laufrollen sollten einen weichen gummiartigen Laufbelag aufweisen, damit keine störenden Geräusche bei den Kipp - und Schaukelbewegungen auftreten.

Das Rollenfahrwerk bzw. die einzelnen Rollen können in die beiden Kufen integriert werden oder seitlich an den Kufen oder zwischen den Kufen angeordnet sein. Bei der Verwendung von Bürostuhl - Lenkrollen besteht auch die Möglichkeit, dass die beiden Kufen durch zwei Traversen verbunden werden, an denen die Rollen bzw. das Fahrwerk befestigt wird.

Die räumliche Anordnung des Rollenfahrwerks an den beiden Kufen sollte so erfolgen, dass eine spiegelsymmetrische Gewichtsverteilung des Sitzmöbels auf dem Fahrwerk gegeben ist. Bei einem Büroarbeitsstuhl mit hoher Rückenlehne ist es vorteilhaft, die Gewichtsverteilung auf das Rollenfahrwerk asymmetrisch nach hinten zu verlagern, da aufgrund der hohen Rückenlehne beim Anfassen im Kopfbereich der Lehne ungünstige Hebelverhältnisse beim manuellen Verschieben auftreten können, die zum Schleifen der hinteren Kufenenden führen können.

Bei Sitzmöbel ohne Kipp - und Schaukelfunktion sollten weite Rollenabstände gewählt werden und zusätzlich in unmittelbarer Nähe zu den einzelnen Rollen auf der Standfläche rutschfeste Pads angebracht werden. Werden bei einem Bürostuhl mit Kipp - und Schaukelbewegungsfunktion große Rollenabstände gewählt, besteht die Möglichkeit, über bekannte Arretierungsvorrichtungen das Fahrwerk bzw. die einzelnen Rollen im entlasteten ausgefahrenen Zustand am Wegfedern zu hindern und dadurch die Kipp - und Schaukelfunktion außer Kraft zu setzen, so dass das Sitzmöbel mit der darauf sitzenden Person, wie ein Bürodrehstuhl im Raum bewegt werden kann.

Die zu wählende Rollengröße und Breite hängt von der Bodenbeschaffenheit ab. Im Außenbereich ist der Rollendurchmesser größer als im Innenbereich. Die Anzahl der eingesetzten Laufrollen und der Laufrollentyp wird vom Einsatzzweck, der Bodenbeschaffenheit und dem Gesamtgewicht des Stuhl bestimmt. Werden die Laufrollen elektrisch angetrieben z.B. für einen Stuhl der für behinderten Menschen ausgelegt ist, kann das Rollenfahrwerk auf jeder Seite mit mehr als zwei Laufrollen ausgestattet werden, da der Stuhl auch als Fortbewegungsmittel für den behinderten Menschen eingesetzt wird. In dieser Auslegung wird eine spezielle Gasdruckfeder für die Sitzhöhenverstellung eingesetzt, die in ihrer Funktion auch als Aufstehhilfe zu verwenden ist.

Der Büroarbeitsstuhl mit ausgeformten Kufen für eine Kipp - und Schaukelfunktion kann mit einer Gasdruckfeder, wie sie auch in Bürodrehstühlen eingesetzt werden, jedoch drehblockiert, ausgestattet werden. Bei Büroarbeitsstühlen mit hohen Bewegungsanforderungen ist es vorteilhaft, wenn jeweils eine seitliche Schwenkbewegung der Sitzschale bis ca. 45 Grad in beide Richtungen möglich ist. In dieser Anwendung ist eine mittige Arretierung der Sitzschale vorgesehen sowie eine Federrückstelleinheit die die Sitzschale immer auf diese mittige Arretierung zurückbewegt. Wenn die Arretierungsfunktion gelöst ist, bleibt ein mittiges leichtes Einrasten, das mit geringem Kraftaufwand überwunden werden kann.

Unter ergonomischen Anforderungen ist die Aufteilung der Kufe für die Kipp - und Schaukelfunktion im Verhältnis von ca. ein Drittel zu zwei Drittel. Beispielhaft beträgt die Kufenlänge für die Kippfunktion bei einem kleinen leichten Funktionsprototyp 210 mm. Der Radius der Kufe in diesen Bereich ist ca. 2500 mm. Die Kufenlänge für die Schaukelfunktion ist ca. 450 mm. Der Radius in diesem Bereich ist ca. 2500 mm. Der Radius am Scheitelpunkt ist 900 mm. Die vordere Höhe des Kufenendes zum Scheitelpunkt sind ca. 38 mm. Die hintere Höhe des Kufenendes zum Scheitelpunkt sind ca. 19 mm. Die Gasdruckfeder ist mittig über den Scheitelpunkt angeordnet. Die Achsabstände der Rollen zueinander sind hier 190 mm. Die vordere Rollenachse ist 210 mm von der Vorderkante der Kufe entfernt angeordnet. Bei ausgefahrenen Rollen befindet sich der Scheitelpunkt 6 mm über dem Boden. Bei einer Gewichtsbelastung von 5 kg -10 kg tauchen die Rollen ein und die Kufen haben vollen Kontakt zum Boden. Der Rollendurchmesser ist 70 mm. Die vordere Kante der Sitzschale ist gegenüber der Vorderkante Kufe um 100 mm zurückgesetzt. Diese Werte können nur für diese beispielhafte Ausführung angewendet werden, da jede Abweichung im Design sowie durch die Größe und das Gewicht des Büroarbeitsstuhles zwangsläufig zu anderen technischen Auslegungen führt.

### Ausführungsbeispiel

In der schematischen Zeichnung sind verschiedene Ausführungsbeispiele dargestellt, welche in der nachfolgenden Beschreibung näher erläutert werden.

Es zeigen:
Fig.1 eine schematische Zeichnung des Stuhls als Vorderansicht.
Fig.2 eine schematische Zeichnung des Stuhls von **Fig.1****,** in Seitenansicht mit der Anordnung der Laufräder und der proportionalen Aufteilung von Kipp - und Schaukelfunktion der Kufe sowie den Scheitelpunkt dieser Funktionsbereiche.
**Fig.3** einen Schnitt durch die Kufe, die Anordnung des Rollenfahrwerks, dass durch ein U- Profil in dem die Laufrollen angebracht sind gebildet wird, sowie die Einbaulage der entlasteten Elastomerfeder auf dem U-Profil des Rollenfahrwerks, in dem U-förmigen Profil der Kufe.
**Fig.4** einen Längsschnitt der Kufe im Bereich des Rollenfahrwerk von **Fig.3****,** und dass die Elastomerfeder über die gesamte Länge des Rollenfahrwerks angeordnet ist.
**Fig.5** eine Seitenansicht des Rollenfahrwerks mit außen an den Laufrollen angeordneten Elastomerfedern und dass das Rollenfahrwerk aus zwei abgekannteten Blechprofilen gebildet wird, wobei ein Blechprofil fest mit der Kufe verbunden ist und das zweite Blechprofil, mit den angeordneten Laufrollen geführt, an diesem befestigt ist und die Federn zwischen den 90 Grad Auskantungen an den beiden Blechprofilen angeordnet sind.
**Fig.6** eine Seitenansicht des Rollenfahrwerks mit einer zwischen den Laufrollen angeordneten Elastomerfeder und das das Rollenfahrwerk aus zwei abgekanntetem Blechprofilen gebildet wird, wobei ein Blechprofil fest mit der Kufe verbunden ist und das zweite Blechprofil mit den Laufrollen geführt an diesem befestigt ist und die Feder zwischen den 90 Grad Auskantungen an den beiden Blechprofilen angeordnet sind.
**Fig.7** eine Prinzipzeichnung der Anordnung von Laufrollen mit integriertem Gummi-Pufferring.
**Fig.8** Prinzipzeichnung der Anordnung von Lenkrollen zwischen den beiden Kufen.
**Fig.9** eine Seitenansicht einer Laufrolle mit integriertem Gummi - Pufferring.
**Fig.10** einen Ausschnitt einer Draufsicht eines Kufenbelags mit versetzter Anordnung von länglich geformten Elementen auf der dem Fußboden zugewandten Seite.
**Fig.11** einen Ausschnitt einer perspektivische Darstellung von Fig.10 mit versetzter Anordnung von länglich geformten Elementen in ihrer räumlichen Dimension.
**Fig.12** ein Rollenfahrwerks das hydraulisch aus - und eingefahren und in der Federhärte variiert werden kann. Zwei Schwenkarme mit den Laufrollen sind an der Kufe oder einem Aufnahmeträger schwenkbar gelagert. Beide Schwenkarme werden gemeinsam durch einen senkrecht angeordneten pneumatischen oder hydraulischen Aktuator in der Höhe eingestellt.
**Fig.13** eine Rollenaufnahme aus zwei vorgespannten Federdrähten und einem aus Blech geformten Verbindungsteil.
**Fig.14** ein Rollenfahrwerk, dessen Federhärte manuell über eine Stellschraube einstellbar ist. Zwei Schwenkarme an denen die Laufrollen befestigt sind werden an der Kufe oder einem Aufnahmeträger schwenkbar gelagert. Beide Schwenkarme werden durch die Druckfeder mittels einer Stellschraube gegen einen Anschlag, der an der Kufe bzw. einem Aufnahmeträger angeordnet ist, gedrückt.
**Fig.15** zeigt ein Rollenfahrwerk in der Federeinsteltung für das Eintauchen der Laufrollen, dessen Federhärte manuell über eine Stellschraube einstellbar ist. Zwei schräg angeordnete Schwenkarme, an denen die Laufrollen befestigt sind, werden an der Kufe oder einem Aufnahmeträger schwenkbar gelagert. Beide Schwenkarme werden an der gegenüberliegenden Seite der Laufrollenaufnahme durch einen Rundstab gelenkig miteinander verbunden. Eine Druckfeder aus Stahl ist auf den Rundstab aufgeschoben und wird auf einer Seite durch einen Flansch positioniert der an der Kufe bzw. einem Aufnahmeträger angeordnet ist. Eine Stellschraube mit Flansch drückt bei einer Gewichtsbelastung des Stuhls gegen die Feder.
**Fig.16** zeigt das Rollenfahrwerk von **Fig.15** in der Fahrposition mit arretiertem Rollenfahrwerk. Die Schwenkarme stehen senkrecht und die Druckfeder ist entlastet
**Fig.17** zeigt eine wie in **Fig.14** dargestellte technische Lösung, jedoch für nur eine Laufrolle ausgelegt.
**Fig.18** zeigt eine schematische Darstellung einer Stuhldraufsicht mit mittig positionierter Sitzfläche.
**Fig.19** zeigt eine schematische Darstellung einer Stuhldraufsicht mit wie **Fig.18** jedoch mit ausgeschwenkter Sitzfläche.
**Fig. 20** zeigt ein Beispiel einer gestalterisch - technischen Lösung eines Stuhlunterbaus mit Wipp - und Schaukelfunktion für einen Bürostuhl. Beide Kufen bewegen sich im vorderen Bereich in einem Radius nach oben und zur mittig angeordneten und zurückgesetzten Stuhlsäule, mit der die Kufen fest verbunden sind.

Wie in **Fig.1** und **2** dargestellt, ist die Stuhlsäule **1,** über den Scheitelpunkt **SP,** der die Funktionstrennung von Wippfunktion **W** und der Schaukelfunktion **S** bildet, angeordnet. Bei einem mittelschweren Stuhl ist das Längenverhältnis für die Schaukelfunktion **S** zu der Wippfunktion **W** ca. zwei Drittel zu einem Drittel.

Wenn die Laufrollen **5,6,5",6"** aus Design und Kostengründen nicht einzeln in oder seitlich an den Kufen **4,4"** angebracht werden, können sie in ein Rollenfahrwerk **11 ,** mit eigenem Befestigungssystem für die Laufrollen **5,6,5",6" ,** integriert werden. In der **Fig.3** und 4 ist eine einfache technische Lösung mit vorgegebener Federhärte **10** dargestellt. In einem U-Profil werden die Laufrollen **5,6** befestigt und eine Elastomerfeder 10 über die gesamte Länge des U - Profils auf und mit dem U - Profil verklebt und als Einheit in das Kufenprofil gesetzt. Die Shore - Härte der Elastomerfeder **10** wird durch das Eigengewicht des Stuhls und der gewünschten Differenz zwischen dem Stuhlgewicht und der Federrückstellkraft bestimmt. Das Elastomerformteil **10** kann so ausgeformt werden, dass das U - Profil mit den Laufrollen **5.6.5",6"** auch seitlich vom Elastomerformteil **10** umfasst wird und als Baugruppe in das Kufenprofil 4,4" eingesetzt wird.

In der **Fig.5** und **6** ist eine technische Lösungsalternative zu der in **Fig. 3** und **4** gezeigten Lösung für ein Rollenfahrwerk **11** dargestellt, dass aus zwei geführten Blechteilen gebildet wird. Die Darstellung zeigt ein Rollenfahrwerk **11** mit fehlender Härteeinstellung.

Eine Härteverstellung wie sie in den **Fig.14** bis **17** dargestellt ist, kann auch bei dieser hier gezeigten Lösung eingesetzt werden.

Da Lenkrollen durch den Bewegungsradius der Rollen einen größeren Platz benötigen, ist in der **Fig.8** eine Lösung für diese Rollenanordnung skizziert. Die beiden Verbindungselemente an denen die Lenkrollen befestigt sind, ragen mit ihren jeweiligen Enden in das Kufenprofil der Kufen **4,4"** in der eine Härte - und Höhenverstelleinheit angeordnet ist. Bei einem entsprechenden Design der Kufen **4,4",** können auch die Lenkrollen **5,6,5",6"** mittig oder seitlich an den Kufen **4,4"** angeordnet werden.

Der Abstand der Verbindungselemente zueinander und die Positionierung der Verbindungselemente an den Kufen **4,4"** wird vom Stuhltyp und dem Stuhldesign bestimmt.

Werden Laufrollen mit einem Gummi - Pufferring **12** eingesetzt, können die Verbindungselemente wie in **Fig.7** dargestellt, fest mit den Kufen **4,4"** verbunden sein, da die Einsinktiefe der Laufrollen **5,6,5",6"** von der gewählten Shore - Härte des Gummi-Pufferrings bestimmt wird. Bei dem Stuhl mit Wipp - und Schaukelfunktion wird das Komfortempfinden stark durch den Kufenbelag bestimmt. In der Regel wird bei den meisten Schaukelstühlen als Kufenbelag Filz eingesetzt. Bei schweren Stühlen und speziell bei einer punktuellen Belastung wird der Filz zusammengedrückt und hart. Um dies zu vermeiden soll ein Elastomerbelag eingesetzt werden dessen Shore - Härte entsprechend des Stuhlgewichts variiert werden kann. Darüber hinaus ist vorgesehen, dass der Belag auf seiner dem Fußboden zugewanden Seite erhabene Strukturen, ähnlich der Sommerreifenprofile von PKW - Reifen, besitzt, um ein ruhiges störungsfreies Abrollen zu gewährleisten. In der **Fig.10** und **11** ist ein Kufenbelag dargestellt, der zueinander versetzte erhabene längliche Elemente aufweist, die ein druckpunktelastisches, störungsfreies Abrollen ermöglichen.

In den **Fig.12** und **14** bis **17** werden Beispiele für unterschiedliche Lösungen von Rollenfahrwerken **11** mit Härteverstelleinrichtungen gezeigt, mit denen sowohl auf das vorhandene Stuhlgewicht, als auch auf die individuellen Vorstellungen der Benutzer für den Gebrauch und Umgang mit dem Stuhl festgelegt werden können. Im Gegensatz zu den in **Fig.3** bis **6** dargestellten Lösungen, die linear senkrecht ausfahren, werden in den **Fig.12** und **14** bis **17** technische Lösungen skizziert, wo die Laufrollen **5,6,5",6"** an Schwenkarmen **19** befestigt sind und mit einer Schwenkbewegung ausfahren. Zudem besteht bei diesen technischen Lösungen die Möglichkeit, dass sowohl die Härteverstellung für die Einsinktiefe und die Arretierung der unterschiedlichen Zustände elektromechanisch, hydraulisch oder pneumatisch erfolgen kann. Für besondere Situationen der Nutzung des Stuhls ist vorgesehen, dass die Sitzfläche mit Rückenlehne nach beiden Seiten bis zu 45 Grad verschwenkbar ist.

Für den Innenbereich ist auch vorgesehen den Stuhl mit Wipp - Schaukelfunktion für gehbehinderte Menschen einzusetzen und als Ausbaustufe diesen mit einem elektrischen Antrieb auszustatten der über Joystick gesteuert wird. In diesem Nutzungszusammenhang müssen mindestens zwei Laufrollen pro Kufenseite eingesetzt werden, die im Durchmesser und der Breite größer gewählt sind als beim Bürostuhl, da in der Regel das Rollenfahrwerk ständig mit dem Gewicht der darauf sitzenden Person belastet wird.

In der **Fig.20** wird eine Designstudie für einen Unterbau eines Stuhls mit Wipp - und Schaukelfunktion ohne Rollen skizziert. Um die entsprechende Festigkeit zu gewährleisten, ist vorgesehen diesen Unterbau aus Aluguss oder GFK - Verbundwerkstoffen bzw. als Carbon - Formteil zu fertigen. In dieser Designstudie ist eine schwenkbare Fußstütze vorgesehen, die bei Bedarf nach vorne geklappt werden kann.

## Patentansprüche

1. Stuhl, insbesondere Bürostuhl, mit einer in der Höhe
verstellbare Stuhlsäule (1), einen daran befestigten Sitzträger (2) und einer Rückenlehne ( 3) und zwei an der Stuhlsäule (1) befestigten Kufen (4,4") mit jeweils mindestens zwei Laufrollen (5,6), **dadurch gekennzeichnet, dass** mindestens zwei Laufrollen (5,6,5",6") an oder in den beiden Kufen (4,4") angebracht sind, dass bei einem unbelasteten Zustand des Stuhls seine Laufrollen (5,6,5",6") aus der dem Boden zugewanden Unterseite der Kufen (4,4") durch Federkraft (10) herausgedrückt werden und bei Belastung durch die sitzende Person wieder federnd eintauchen und der Stuhl erst dann auf den eigenen Laufrollen (5,6,5",6") bewegt werden kann, wenn die darauf sitzende Person eine Gewichtsentlastung vornimmt.

2. Stuhl nach Anspruch 1, **dadurch gekennzeichnet, dass** die Laufrollen (5,6,5",6") aus Rollen, Rädern, Kugelrollen, Lenkrollen oder Tragrollen gebildet werden..

3. Stuhl nach Anspruch 1, **dadurch gekennzeichnet, dass** die Laufrollen (5,6,5",6") an den Kufen (4,4") und oder an einem Rollenfahrwerk (11) einzeln gelagert sind und jede einzelne Laufrolle (5,6,5",6") und oder ein Laufrollenpaar (6,5), durch mindestens eine Stahldruck - oder Elastomerfeder, Torsionsfeder, Schenkelfeder oder Luftdruckfeder (10) mit oder ohne Härteverstellung der Feder (10) bis zum vorgegebenen Anschlag gedrückt wird.

4. Stuhl nach Anspruch 1, **dadurch gekennzeichnet, dass** die Laufrollen (5,6) und (5",6") oder (5,5") und (6,6") paarweise zu einem Rollenfahrwerk (11) zusammengefasst werden und die Laufrollen (5,6,5",6") mindestens mit einer Druckfeder (10), die auf den Stuhl abgestimmte Federdruckwerte besitzt oder die Federdruckwerte über eine Stellschraube (20) in der Härte individuell eingestellt und verändert werden kann, über eine Ausfahr - oder Schwenkmechanik (19), die auf einer Trägerplatte drehbar befestigt ist, herausfahren bzw. herausgeschwenkt werden.

5. Stuhl nach Anspruch 1, **dadurch gekennzeichnet, dass** die einzelnen Laufrollen (5,6,5",6") und oder das Rollenfahrwerk (11) mit den Laufrollen (5,6,5",6") im ausgefahrenen und oder im eingefahrenen Zustand arretiert bzw. entsperrt werden können.

6. Stuhl nach Anspruch 1, **dadurch gekennzeichnet, dass** die Laufrollen (5,6,5",6") einzeln gelagert sind und dass die Einsinktiefe der Laufrollen (5,6,5",6") für Stühle mit unterschiedlichem Gewicht durch den technischen Aufbau der einzelnen Laufrollen (5,6,5",6"), unter Verwendung eines zwischen der Lauffläche (13) und dem Achslager (14) integrierten Gummi - Pufferrings (12) als Feder (10) bestimmt wird und das über eine unterschiedliche Shore - Härte vom Gummi - Pufferring (12) die Federhärte in Bezug zum Eigengewicht des Stuhls und mit wie viel kg Differenz zum Eigengewicht des Stuhls die Laufrollen (5,6,5",6") den Stuhl tragen sollen, festgelegt wird.

7. Stuhl nach einem der vorhergehenden Ansprüche, **dadurch gekennzeichnet, dass** die Stuhlsäule (1) aus einer Gasdruckfeder für Bürostühle gebildet wird, die drehgesperrt ist und oder einem Schwenkradius je Seite von ca. 45 Grad, insgesamt ca.90 Grad, zulässt und zusätzlich einen angebauten Rückschwenkmechanismus besitzt, der den Sitz immer auf die mittige Position zurückholt und dass diese Schwenkbewegung in der mittigen Position gesperrt werden kann.

8. Stuhl nach einem der vorhergehenden Ansprüche, **dadurch gekennzeichnet, dass** die lastabhängige Rollenfahrwerk (11) und einzelne Laufrollen (5,6,5",6") mit oder ohne Druckfeder (10) für alle Sitzmöbel eingesetzt werden können..

9. Stuhl nach einem der vorhergehenden Ansprüche, **dadurch gekennzeichnet, dass** im vorderen Kufenbereich der zwei Kufen (4,4") auf oder an den beiden Kufenenden jeweils eine fest angeordnete oder schwenkbare Plattform für das Abstellen der Füße angebracht ist.

10. Stuhl nach einem der vorhergehenden Ansprüche, **dadurch gekennzeichnet, dass** die Laufrollen (5,6,5",6") an dem Rollenfahrwerk (11) und oder das Rollenfahrwerk (11) selbst, durch einen elektrischen Antrieb, oder über hydraulische pneumatische Aktuatoren bis zum vorgegebenen Anschlag bewegt werden und auch wieder eingefahren werden können und dass die Federhärte für die Einsinktiefe individuell geregelt werden kann.

11. Stuhl nach einem der vorhergehenden Ansprüche, **dadurch gekennzeichnet, dass** der Kufenbelag (16) aus einem feinstrukturierten (17) gummielastischen Elastomer, mit einer Shore - Härte von 50 bis 70 ShA, gebildet wird.

12. Stuhl nach einem der vorhergehenden Ansprüche, **dadurch gekennzeichnet, dass**, das Rollenfahrwerk elektrisch angetrieben wird und über einen Joystick gesteuert wird und mindestens aus zwei Laufrollen (5,6,5",6") je Kufe, gebildet wird,

13. Stuhl nach einem der vorhergehenden Ansprüche, **dadurch gekennzeichnet, dass** die Größe der Laufrollen (5,6,5",6"), die Anordnung an den beiden Kufen (4,4") oder dem Rollenfahrwerk (11) sowie die Kombination unterschiedlicher Laufrollentypen entsprechend des funktionalen Verwendungszwecks und dem Design erfolgt.
